# EUROPÄISCHE PATENTSCHRIFT

(11) **EP 1 333 900 B1**
(45) Veröffentlichungstag und Bekanntmachung des Hinweises auf die Patenterteilung: **27.10.2004**
(21) Anmeldenummer: 01996420.4
(22) Anmeldetag: 08.11.2001
(51) Int. Cl.: A63H 18/00

(54) **RUNDENZÄHLER FÜR FAHRSPIELZEUG-RENNBAHNEN**
LAP-COUNTER FOR TOY CAR RACETRACKS
COMPTEUR DE TOURS POUR CIRCUITS DE COURSE DE VEHICULES-JOUETS

(30) Priorität: 17.11.2000 DE 20019551 U
(43) Veröffentlichungstag der Anmeldung: 13.08.2003
(73) Patentinhaber: Stadlbauer Spiel- und Freizeitartikel GmbH, 90449 Nürnberg (DE)
(72) Erfinder: MALEIKA, Hubertus, 90513 Zirndorf (DE)
(74) Vertreter: Zeitler, Giselher
(86) Internationale Anmeldenummer: PCT/DE2001/004227
(87) Internationale Veröffentlichungsnummer: WO 2002/040123

(56) Entgegenhaltungen:
- EP-A- 0 527 324
- DE-A- 1 703 878
- DE-A- 19 853 923
- GB-A- 2 106 403

## Beschreibung

Die Erfindung betrifft einen Rundenzähler für Fahrspielzeug-Rennbahnen, insbesondere für spurgeführte Autorennbahnen, mit einem Ständer, einer Anzeigeeinrichtung und Fahrspielzeug-Detektionseinrichtungen für jedes auf der Rennbahn bewegte Fahrspielzeug, gemäß dem Oberbegriff des Anspruchs 1.

Ein Rundenzähler ist Z.B. aus GB-A-2 106 403 Bekannt.

Rundenzähler dienen bei Fahrspielzeug-Rennbahnen dazu, die jeweils von einem der Fahrspielzeuge bereits absolvierten Runden auf der geschlossenen Rennbahn zu dokumentieren, so daß als Sieger eines Wettbewerbes derjenige Fahrer eines Fahrspielzeuges ermittelt werden kann, der als erster eine vorbestimmte Anzahl von Runden gefahren ist oder für eine vorbestimmte Anzahl von Runden die wenigstens Zeit benötigt. Die jeweils gegeneinander antretenden Spieler bzw. Fahrer müssen dabei nicht selbst mitzählen, sondern können sich voll auf das eigentliche Spiel konzentrieren. Da es Rennbahnen unterschiedlicher Hersteller mit unterschiedlichen Maßstäben und damit unterschiedlichen Abmessungen gibt, müssen die Rundenzähler an die jeweiligen Bahnabmessungen exakt angepaßt sein. Dies bedeutet jedoch gleichzeitig, daß ein Rundenzähler nur für eine ganz bestimmte Spielzeugrennbahn eines bestimmten Herstellers geeignet und verwendbar ist.

Es ist Aufgabe der vorliegenden Erfindung, einen Rundenzähler der o.g. Art dahingehend zu verbessern, daß dieser funktionssicher auf Spielzeugrennbahnen unterschiedlicher Abmessungen universell einsetzbar ist.

Diese Aufgabe wird durch die Erfindung mit den im Anspruch 1 gekennzeichneten Merkmalen gelöst. Vorteilhafte Ausgestaltungen ergeben sich aus den weiteren Ansprüchen.

Dazu ist es erfindungsgemäß vorgesehen, daß der Ständer wenigstens zwei jeweils wenigstens ein Standbein ausbildende Seitenteile umfaßt, welche jeweils an einem dem Standbein abgewandten ersten Ende derart ausgebildet sind, daß sie teleskopartig ineinander schiebbar sind.

Dies hat den Vorteil, daß eine lichte Weite des Rundenzählers zwischen den Standbeinen an unterschiedliche Breiten von Spielzeugrennbahnen einfach und schnell anpaßbar ist, so daß der erfindungsgemäße Rundenzähler universell für viele verschiedene Spielzeugrennbahnen unabhängig von deren Maßstab einsetzbar ist. Gleichzeit ist bei jeder eingestellten Breite eine sichere Funktion der Detektion von Fahrspielzeugen gewährleistet.

Zur optimalen Anpassung der lichten Weite des Rundenzählers an Rennbahnen unterschiedlichster Maßstäbe ist das jeweilige erste Ende der Seitenteile derart ausgebildet, daß die Seitenteile stufenlos ineinander schiebbar sind.

Für eine von dem Abstand der Standbeine unabhängige Funktion der Fahrspielzeug-Detektionseinrichtungen ist jeweils eine Fahrspielzeug-Detektionseinrichtung für ein Fahrspielzeug an einem Seitenteil angeordnet.

Eine kostengünstige Herstellung des erfindungsgemäßen Rundenzählers erzielt man dadurch, daß die Seitenteile identisch ausgebildet sind, da dadurch nur eine einzige Form zur Herstellung der Seitenteile notwendig ist. Auch eine Montage ist dadurch vereinfacht, da nicht verschiedene Seitenteile jeweils gepaart werden müssen.

In einer bevorzugten Ausführungsform sind die Seitenteile L-förmig ausgebildet und weisen beispielsweise am ersten Ende einen Fingerabschnitt und benachbart zu diesem einen Hohlraumabschnitt auf, welche derart angeordnet und ausgebildet sind, daß bei ineinander geschobenen Seitenteilen jeweils der Fingerabschnitt des einen Seitenteils in den Hohlraumabschnitt des anderen Seitenteils eingreift und umgekehrt.

Zur netzunabhängigen Stromversorgung des Rundenzählers ist im Standbein eines jeden Seitenteiles ein Batteriefach ausgebildet.

In einer besonders bevorzugten Ausführungsform weisen die Fahrspielzeug-Detektionseinrichtungen jeweils einen Sender und einen Empfänger für elektromagnetische Wellen auf, wobei der Sender einer Fahrspielzeug-Detektionseinrichtung am Standbein und der zugehörige Empfänger der entsprechenden Fahrspielzeug-Detektionseinrichtung am ersten Ende des Seitenteils angeordnet ist oder umgekehrt. Hierdurch wird für jeweilige optische Achsen der Fahrspielzeug-Detektionseinrichtungen ein diagonaler Verlauf innerhalb der lichten Weite zwischen den Standbeinen von ineinander geschobenen Seitenteile erzielt, wodurch sichergestellt ist, daß unabhängig davon, wie weit die Seitenteile ineinander geschoben oder auseinander gezogen sind, immer funktionssicher lediglich jeweils eines der Fahrspielzeuge von jeweils einer Fahrspielzeug-Detektionseinrichtung erfaßt wird und dessen Runden gezählt werden. Die elektromagnetischen Wellen umfassen beispielsweise Frequenzen aus dem sichtbaren Frequenzspektrum oder aus dem Infrarotbereich.

Zweckmäßigerweise weist die Anzeigeeinrichtung ein Gehäuse mit einer Öffnung auf, durch welche die ersten Ende zusammen gesteckter Seitenteile greifen, wobei bevorzugt die Öffnung derart ausgebildet ist, daß die Anzeigeeinrichtung auf den zusammen gesteckten ersten Enden der Seitenteile verschiebbar gelagert ist.

Die Erfindung wird im folgenden anhand der Zeichnung näher erläutert. Diese zeigt in
- Fig. 1: eine bevorzugte Ausführungsform eines erfindungsgemäßen Rundenzählers in einer teilweise aufgeschnittenen Ansicht von vorne mit vollständig zusammen geschobenen Seitenteilen,
- Fig. 2: den Rundenzähler von Fig. 1 mit vollständig auseinander gezogenen Seitenteilen in einer teilweise aufgeschnittenen Ansicht von vorne,
- Fig. 3: ein Seitenteil des Rundenzählers von Fig. 1 in Seitenansicht und
- Fig. 4: eine Aufsicht auf zwei teilweise ineinander geschobene Seitenteile des Rundenzählers von Fig. 1.

Die in Fig. 1 und 2 dargestellt bevorzugte Ausführungsform eines erfindungsgemäßen Rundenzählers umfaßt einem Ständer mit zwei Seitenteilen 10, 12, eine Anzeigeeinrichtung 14 und zwei Fahrspielzeug-Detektionseinrichtungen mit jeweils einem Sender 16 und einem Empfänger 18 für jedes auf einer Rennbahn 34 bewegte Fahrspielzeug. Die Seitenteile 10, 12 bilden jeweils ein Standbein 20 aus. Zwischen den Standbeinen 20 ergibt sich eine lichte Weite 22, durch die die Rennbahn 34 verläuft. Jede Fahrspielzeug-Detektionseinrichtung bildet mit dem jeweiligen Sender 16 und Empfänger 18 eine optische Achse 24 aus. Die Sender 16 und Empfänger 18 sind derart an Enden der L-förmig ausgebildeten Seitenteile angeordnet, daß die optischen Achsen ausgehend von einem Fuß eines jeweiligen Standbeines 20 diagonal durch die lichte Weite 22 zwischen den Standbeinen 20 verlaufen. Hierdurch ist sichergestellt, daß ein Fahrspielzeug bei der Durchfahrt durch den Rundenzähler jeweils immer nur einen durch die optischen Achsen 24 repräsentierten optischen Weg zwischen einem Sender 16 und einem Empfänger 18 unterbricht, wobei diese Unterbrechung als Detektion eines Fahrzeugs gewertet und eine entsprechende Anzeige auf der Anzeigeeinrichtung 14 hochgezählt wird.

Wie sich bereist aus den Fig. 1 und 2 ergibt, sind die Seitenteile 10, 12 derart ausgebildet, daß sie teleskopartig und stufenlos ineinander schiebbar bzw. auseinanderziehbar sind, wodurch eine Breite der lichten Weite 22 stufenlos einstellbar ist. Dadurch ist der Abstand zwischen den Standbeinen 20 (Breite der lichten Weite 22) an entsprechende Abmessungen der verwendeten Rennbahn 34 anpaßbar. Ferner ist dadurch, daß optische Fahrspielzeug-Detektionseinrichtungen vorgesehen sind, die Detektion von Fahrspielzeugen unabhängig vom System der Spielzeugrennbahn 34 möglich, d.h. insbesondere unabhängig von der Antriebsart (Fahrspannung, Wechselstrom/Gleichstrom) sowie von der Fahrzeuggröße entsprechend dem jeweiligen Maßstab der Rennbahn 34.

Die Ausbildung der Seitenteile 10, 12 ist aus den Fig. 3 und 4 ersichtlich. Die Seitenteile 10, 12 sind identisch sowie L-förmig ausgeführt und weisen jeweils das Standbein 20 als einen Schenkel der L-Form und ein erstes Ende 26 als zweiten Schenkel der L-Form auf. Der zweite Schenkel bzw. das erste Ende 26 eines jeden Seitenteiles weist einen Fingerabschnitt 28 und einen daneben ausgebildeten Hohlraumabschnitt 30 auf. Der Fingerabschnitt 28 und der Hohlraumabschnitt 30 sind dabei derart ausgebildet, daß jeweils der Fingerabschnitt 28 eines Seitenteiles 10, 12 in den Hohlraumabschnitt 30 eines anderen Seitenteils 12, 10 paßt, so daß immer je zwei Seitenteile 10, 12 ineinander geschoben werden können. Dadurch, daß Fingerabschnitte 28 und Hohlraumabschnitte 30 ineinander geschobener Seitenteile 10, 12 mehr oder weniger überlappen, ergeben sich unterschiedlich große Abstände zwischen den Standbeinen 20, d.h. unterschiedlich große lichte Weiten 22, wie sich im Vergleich der Fig. 1 und 2 unmittelbar ergibt.

Der Sender 16 und Empfänger 18 einer Fahrspielzeug-Detektionseinrichtung ist an einem einzigen Seitenteil angeordnet, wie auch aus Fig. 3 ersichtlich. Dadurch ist unabhängig davon, wie weit die Seitenteile 10, 12 ineinander geschoben oder auseinander gezogen werden, eine relative Position von Sender 16 und Empfänger 18 einer Fahrspielzeug-Detektionseinrichtung zueinander unverändert konstant. Es ist lediglich ein entsprechender Schlitz in den Schenkeln 20, 26 der Seitenteile 10, 12 vorzusehen, damit die optische Achse 24 nicht unterbrochen wird.

In der in Fig. 4 dargestellten Ausführungsform ist der mit gestrichelten Linien gezeichnete Abschnitt der Seitenteile 10, 12 als separates Bauteil 36 ausgeführt, welches den Hohlraumabschnitt eines Seitenteiles 10, 12 ausbildet Dieses Bauteil 36 ist an das entsprechend andere Bauteil 38, welches den Fingerabschnitt eines Seitenteiles 10, 12 ausbildet, angeschraubt.

Der Überlappungsbereich der Fingerabschnitte 28 außerhalb der Hohlraumabschnitte wird von einem Gehäuse 32 der Anzeigeeinrichtung 14 überdeckt, so daß nach außen der Eindruck entsteht, daß die durch das Gehäuse 32 der Anzeigeeinrichtung 14 verlaufenden Schenkel 26 der Seitenteile 10, 12 haben durchgehend einen konstanten Umfang.

In einer bevorzugten Weiterbildung der Erfindung ist das Gehäuse 32 der Anzeigeeinrichtung 14 auf den gegeneinander verschiebbaren Schenkeln 26 der Seitenteile 10, 12 zwangsgeführt, so daß die Anzeigeeinrichtung 14 bei jeder eingestellten Breite des Rundenzählers mittig zwischen den Standbeinen 20 steht.

Im Standbein 20 eines jeden Seitenteiles 10, 12 ist zur netzunabhängigen Energieversorgung des Rundenzählers ferner ein Batteriefach 40 ausgebildet ist.

## Patentansprüche

1. Rundenzähler für Fahrspielzeug-Rennbahnen (34), insbesondere für spurgeführte Autorennbahnen, mit einem Ständer, einer Anzeigeeinrichtung (14) und Fahrspielzeug-Detektionseinrichtungen (16, 18) für jedes auf der Rennbahn bewegte Fahrspielzeug,
**dadurch gekennzeichnet, daß**
der Ständer wenigstens zwei jeweils wenigstens ein Standbein (20) ausbildende Seitenteile (10, 12) umfaßt, welche jeweils an einem dem Standbein (20) abgewandten ersten Ende (26) derart ausgebildet sind, daß sie teleskopartig ineinander schiebbar sind.

2. Rundenzähler nach Anspruch 1, **dadurch gekennzeichnet, daß** das jeweilige erste Ende (26) der Seitenteile (10,12 ) derart ausgebildet ist, daß die Seitenteile (10, 12) stufenlos ineinander schiebbar sind.

3. Rundenzähler nach Anspruch 1 oder 2, **dadurch gekennzeichnet, daß** jeweils eine Fahrspielzeug-Detektionseinrichtung (16, 18) für ein Fahrspielzeug an einem Seitenteil (10, 12) angeordnet ist.

4. Rundenzähler nach wenigstens einem der vorhergehenden Ansprüche, **dadurch gekennzeichnet, daß** die Seitenteile (10, 12) identisch ausgebildet sind.

5. Rundenzähler nach wenigstens einem der vorhergehenden Ansprüche, **dadurch gekennzeichnet, daß** die Seitenteile (10, 12) L-förmig ausgebildet sind.

6. Rundenzähler nach wenigstens einem der vorhergehenden Ansprüche, **dadurch gekennzeichnet, daß** die Seitenteile (10, 12) am ersten Ende (26) einen Fingerabschnitt (28) und benachbart zu diesem einen Hohlraumabschnitt (30) aufweisen, welche derart angeordnet und ausgebildet sind, daß bei ineinander geschobenen Seitenteilen (10, 12) jeweils der Fingerabschnitt (28) des einen Seitenteils (10 bzw. 12) in den Hohlraumabschnitt (30) des anderen Seitenteils (12 bzw. 10) eingreift und umgekehrt.

7. Rundenzähler nach wenigstens einem der vorhergehenden Ansprüche, **dadurch gekennzeichnet, daß** im Standbein (20) eines jeden Seitenteiles (10, 12) ein Batteriefach (40) ausgebildet ist.

8. Rundenzähler nach wenigstens einem der vorhergehenden Ansprüche, **dadurch gekennzeichnet, daß** die Fahrspielzeug-Detektionseinrichtungen jeweils einen Sender (16) und einen Empfänger (18) für elektromagnetische Wellen aufweisen, wobei der Sender (16) einer Fahrspielzeug-Detektionseinrichtung am Standbein (20) und der zugehörige Empfänger (18) der entsprechenden Fahrspielzeug-Detektionseinrichtung am ersten Ende (26) des Seitenteils (10, 12) angeordnet ist oder umgekehrt.

9. Rundenzähler nach Anspruch 8, **dadurch gekennzeichnet, daß** die elektromagnetischen Wellen Frequenzen aus dem sichtbaren Frequenzspektrum oder aus dem Infrarotbereich umfassen.

10. Rundenzähler nach wenigstens einem der vorhergehenden Ansprüche, **dadurch gekennzeichnet, daß** die Anzeigeeinrichtung (14) ein Gehäuse (32) mit einer Öffnung aufweist, durch welche die ersten Ende (26) zusammen gesteckter Seitenteile (10, 12) greifen.

11. Rundenzähler nach Anspruch 10, **dadurch gekennzeichnet, daß** die Öffnung derart ausgebildet ist, daß die Anzeigeeinrichtung (14) auf den zusammen gesteckten ersten Enden (26) der Seitenteile (10, 12) verschiebbar gelagert ist.

## Claims

1. Lap counter for toy car racetracks (34), in particular for track-guided car racetracks, having a stand, a display device (14) and toy car detecting devices (16, 18) for each toy car moved on the racetrack, **characterised in that** the stand comprises at least two side members (10, 12) forming at least one stand leg (20) in each case, each of which is formed on a first end (26) facing away from the stand leg (20) such that they may be pushed into one another in telescope fashion.

2. Lap counter according to Claim 1, **characterised in that** the respective first end (26) of the side members (10, 12) is designed such that the side members (10, 12) may be pushed in stepless fashion into one another.

3. Lap counter according to Claim 1 or 2, **characterised in that** in each case, a toy car detecting device (16, 18) for a toy car is arranged on a side member (10, 12).

4. Lap counter according to at least one of the previous claims, **characterised in that** the side members (10, 12) are designed identically.

5. Lap counter according to at least one of the previous claims, **characterised in that** the side members (10, 12) are formed L-shaped.

6. Lap counter according to at least one of the previous claims, **characterised in that** the side members (10, 12) have a finger section (28) on the first end (26) and adjoining this a hollow space section (30) which is arranged and designed such that with the side members (10, 12) pushed into one another, the respective finger section (28) of the one side member (10 or 12) engages in the hollow space section (30) of the other side member (12 or 10) and vice versa.

7. Lap counter according to at least one of the previous claims, **characterised in that** formed in the stand leg (20) of each side member (10, 12) is a battery compartment (40).

8. Lap counter according to at least one of the previous claims, **characterised in that** the toy car detecting devices each have a transmitter (16) and a receiver (18) for electromagnetic waves, whereby the transmitter (16) of one toy car detecting device is arranged on the stand leg (20) and the associated receiver (18) of the relevant toy car detecting device is arranged on the first end (26) of the side member (10, 12) or vice versa.

9. Lap counter according to Claim 8, **characterised in that** the electromagnetic waves include frequencies in the visible frequency spectrum or the infrared region.

10. Lap counter according to at least one of the previous claims, **characterised in that** the display device (14) has a housing (32) with an opening through which the first ends (26) of plugged together side members (10, 12) engage.

11. Lap counter according to Claim 10, **characterised in that** the opening is designed such that the display device (14) is displaceably mounted on the plugged together first ends (26) of the side members (10, 12).

## Revendications

1. Compteur de tours pour des circuits de course (34) de véhicules-jouets, en particulier pour des circuits de course pour véhicules avec guidage sur piste, comportant un montant, un dispositif d'affichage (14) et des dispositifs de détection de véhicules-jouets (16, 18) pour chaque véhicule-jouet déplacé sur le circuit de course,
**caractérisé en ce que**
le montant comprend au moins deux parties latérales (10, 12) formant chacune au moins un pied (20) et ayant une première extrémité (26) détournée du pied (20) et réalisée de manière à pouvoir emboîter les parties de façon télescopique l'une dans l'autre.

2. Compteur de tours selon la revendication 1, **caractérisé en ce que** la première extrémité respective (26) des parties latérales (10, 12) est réalisée de telle sorte que les parties latérales (10, 12) sont susceptibles d'être emboîtées en continu l'une dans l'autre.

3. Compteur de tours selon l'une ou l'autre des revendications 1 et 2, **caractérisé en ce qu'**un dispositif respectif de détection de véhicule-jouet (16, 18) pour un véhicule-jouet est agencé sur une partie latérale (10,12).

4. Compteur de tours selon l'une au moins des revendications précédentes, **caractérisé en ce que** les parties latérales (10, 12) sont réalisées identiques.

5. Compteur de tours selon l'une au moins des revendications précédentes, **caractérisé en ce que** les parties latérales (10, 12) sont réalisées en forme de L.

6. Compteur de tours selon l'une au moins des revendications précédentes, **caractérisé en ce que** les parties latérales (10, 12) comprennent sur la première extrémité (26) un tronçon en doigt (28) et au voisinage de celui-ci un tronçon formant cavité (30), qui sont agencés et réalisés de telle sorte que, les parties latérales (10, 12) étant emboîtées l'une dans l'autre, le tronçon en doigt (28) de l'une des parties latérales (10 ou 12) s'engage dans le tronçon formant cavité (30) de l'autre partie latérale (12 ou 10).

7. Compteur de tours selon l'une au moins des revendications précédentes, **caractérisé en ce qu'**un compartiment à pile (40) est réalisé dans le pied (20) de chaque partie latérale (10, 12).

8. Compteur de tours selon l'une au moins des revendications précédentes, **caractérisé en ce que** les dispositifs de détection de véhicule-jouet comprennent chacun un émetteur (16) et un récepteur (18) pour des ondes électromagnétiques, l'émetteur (16) d'un dispositif de détection de véhicule-jouet étant agencé sur le pied (20) et le récepteur associé (18) du dispositif de détection de véhicule-jouet correspondant étant agencé à la première extrémité (26) de la partie latérale (10, 12), ou inversement.

9. Compteur de tours selon la revendication 8, **caractérisé en ce que** les ondes électromagnétiques incluent des fréquences du spectre de fréquences visible ou de la plage des infrarouges.

10. Compteur de tours selon l'une au moins des revendications précédentes, **caractérisé en ce que** le dispositif d'affichage (14) comprend un boîtier (32) avec une ouverture traversée par les premières extrémités (26) des parties latérales conjointement emboîtées (10, 12).

11. Compteur de tours selon la revendication 10, **caractérisé en ce que** l'ouverture est réalisée de telle sorte que le dispositif d'affichage (14) est monté mobile sur les premières extrémités conjointement emboîtées (26) des parties latérales (10, 12).
